# FASCICULE DE BREVET EUROPEEN

(11) **EP 1 128 471 B1**
(45) Date de publication et mention de la délivrance du brevet: **03.01.2007**
(21) Numéro de dépôt: 00440049.5
(22) Date de dépôt: 21.02.2000
(51) Int. Cl.: H01R 4/48

(54) **Dispositif de guidage de conducteurs à raccorder à un appareil électrique modulaire**
Leiterführungsvorrichtung zum Anschluss an ein elektrisches modulares Gerät
Conductor guiding device to be connected to an electrical modular apparatus

(43) Date de publication de la demande: 29.08.2001
(73) Titulaire: HAGER ELECTRO S.A., 67215 Obernai Cedex (FR)
(72) Inventeur: Houde, Claude, 67210 Bernardtswiller (FR); Werner, Dominique, 67210 Obernai (FR); Vogler, Thomas, 67270 Bossendorf (FR); Dietrich, Christian, 67140 Gertwiller (FR)
(74) Mandataire: Littolff, Denis

(56) Documents cités:
- EP-A- 0 327 703
- US-A- 3 967 873
- US-A- 4 886 472

## Description

La présente invention concerne un dispositif de guidage de conducteurs à raccorder à un appareil électrique modulaire, permettant le guidage de l'extrémité dénudée de chaque conducteur depuis la façade équipée de la manette de commande du boîtier dudit appareil vers au moins un bornier de raccordement accessible depuis un des petits côtés latéraux du boîtier d'allure perpendiculaire à ladite façade, en vue de sa connexion.

L'invention a été spécialement conçue pour coopérer avec des borniers à raccordement rapides par enfichage direct des conducteurs, intégrés aux appareils électriques modulaires pour améliorer leur confort d'utilisation.

Lorsque ceux-ci sont fixés sur leur rail, par exemple dans une armoire électrique traditionnelle, l'existence de borniers à raccordement rapide ne suffit pas pour assurer un confort optimal, car ces borniers sont dans la plupart des cas peu accessibles. La face de l'appareil modulaire dans laquelle ils débouchent ne se situe en effet pas en façade, et il faut encore que l'utilisateur puisse orienter correctement l'extrémité de chaque conducteur à raccorder pour que les avantages de la connexion rapide puissent être appréciés.

L'intégration d'un dispositif de connexion rapide à un appareil modulaire classique nécessite donc, pour que les caractéristiques de ces dispositifs soient utilisées à un potentiel convenable, le complément fourni par l'invention.

Les borniers eux-mêmes, par ailleurs bien connus, doivent s'adapter au contexte particulier né de cette intégration, et de la nécessaire coopération avec le dispositif de guidage.

Classiquement, les dispositifs de raccordement rapide comportent un guide conducteur relié à la borne conductrice de l'appareil et pourvu d'une surface d'appui plane contre laquelle doit s'appliquer l'extrémité dénudée de chaque conducteur, d'une lame ressort dont au moins une portion flexible est rappelée vers ladite surface d'appui en vue de coincer le conducteur pour réaliser le contact électrique, et d'un organe de commande visant à écarter ladite lame de ladite surface pour libérer ledit conducteur, ladite lame ressort et l'organe de commande étant par exemple disposés de part et d'autre de la portion du guide conducteur doté de ladite surface d'appui.

C'est la configuration qui est notamment divulguée dans les brevets EP 0 327 703 et EP 0 335 093.

Selon une autre possibilité, par exemple décrite dans le brevet allemand publié sous le numéro 3514097, l'organe de commande et la lame ressort sont disposées du même côté du guide conducteur, une des extrémités terminales de ladite lame étant pourvue d'un orifice de réception du conducteur qu'elle vient plaquer au repos contre le guide conducteur.

Pour que des dispositifs de raccordement offrant les mêmes avantages que ces derniers soient utilisables dans de bonnes conditions s'ils sont intégrés à l'appareil électrique modulaire, à l'instar de ce qui est divulgué dans le document japonais publié sous le numéro 10074543A, il est proposé, selon l'invention, d'ajouter aux dits appareils des dispositifs de guidage qui améliorent considérablement l'ergonomie de l'acte de raccordement des conducteurs.

A cet effet, lesdits dispositifs de guidage comportent des premiers moyens de guidage guidant à l'extérieur du boîtier selon une première direction l'extrémité de chaque conducteur depuis la façade jusqu'à des seconds moyens de guidage orientés selon une seconde direction vers l'intérieur dudit boîtier pour l'insertion de ladite extrémité dans le bornier de raccordement rapide.

L'utilisateur, placé en face d'un appareil modulaire fixé à son rail, en voit principalement la façade, sur laquelle il doit pouvoir disposer d'un repère visuel lui indiquant comment sélectionner et réaliser simplement la connexion.

Or, les premiers moyens de guidage consistent en au moins une goulotte par bornier, orientée parallèlement à l'axe longitudinal du petit côté latéral, débouchant à l'une de ses extrémités dans la façade de l'appareil modulaire, et dont l'autre extrémité est fermée, bordant partiellement des orifices marquant l'entrée des seconds moyens de guidage.

L'extrémité de chaque goulotte qui débouche dans la façade, constituant l'équivalent d'une encoche disposée à l'extrémité longitudinale de ladite façade, fait office de repère dans lequel l'utilisateur, après sélection, peut introduire l'extrémité dénudée du conducteur.

Selon une possibilité non exclusive, le nombre de goulottes de guidage correspond exactement au nombre des orifices marquant l'entrée des seconds moyens de guidage.

Comme cela sera expliqué plus en détail dans la suite, les seconds moyens de guidage permettent en fait d'individualiser la connexion, un seul conducteur par voie de connexion y étant admis. Cette individualisation peut donc être reprise au niveau des premiers moyens de guidage, selon la possibilité ci-dessus.

Selon une variante, chaque bornier peut être associé à des premiers moyens de guidage constitués d'une unique goulotte. Dans cette configuration, une goulotte donne par conséquent accès à plusieurs orifices des seconds moyens de guidage.

L'un des problèmes lié au guidage selon la première direction se situe dans la réalisation du transfert des premiers vers les seconds moyens de guidage : en d'autres termes, la question du passage d'une direction à l'autre implique des moyens communs permettant d'une part de stopper la progression des extrémités des conducteurs selon la première direction et de préparer d'autre part les conditions d'accès à la seconde direction.

Dans cette optique, la cloison fermant l'extrémité de la goulotte constituant les premiers moyens de guidage comprend au moins une portion de cylindre d'axe confondu à l'axe d'au moins un orifice marquant l'entrée des seconds moyens de guidage vers lequel ladite goulotte mène.

Chaque portion de cylindre, vue comme un élément de la cloison terminale des premiers moyens de guidage, peut également être vue comme faisant partie des seconds moyens de guidage, et constituer ainsi un élément commun aux deux.

Selon une configuration, la profondeur des goulottes est maximale au niveau du débouché sur la façade de l'appareil modulaire, et se réduit progressivement en direction des orifices marquant l'entrée des seconds moyens de guidage.

Le fait que la profondeur soit la plus marquée au niveau de la façade s'explique par les fonctions particulières de l'encoche ainsi constituée, mentionnées auparavant.

En principe, l'extrémité dénudée du conducteur guidé en aveugle dans les premiers moyens de guidage est maintenue au contact du fond de la goulotte, ce qui implique l'exercice d'une contrainte axiale dirigée contre ce fond. La diminution de la profondeur, faisant "remonter" le fond de la goulotte, maintient le contact en pression jusqu'à la rupture constituée par les orifices d'entrée, dans lesquels le conducteur plonge alors naturellement.

Lorsque les goulottes ne conduisent pas qu'à un seul orifice, si la trajectoire en aveugle ne passe pas sur un orifice, la cloison d'extrémité avec ses portions de cylindre la rectifie pour que l'insertion dans les seconds moyens de guidage se fasse également très naturellement.

Ces seconds moyens consistent plus précisément, pour chaque conducteur, en un conduit de type entonnoir dont l'orifice d'entrée débouche dans le fond des premiers moyens de guidage, la section desdits moyens se réduisant progressivement pour aboutir à une ouverture de sortie débouchant au voisinage du lieu de la connexion dans le bornier à raccordement rapide.

Le rétrécissement, dans la seconde direction de guidage, impose à l'extrémité du conducteur un trajet qui l'amène au niveau précis de la zone de contact entre le guide conducteur et la lame flexible du bornier à raccordement rapide. Il est à noter que la configuration de ces derniers éléments participe en fait au guidage en coopération avec les seconds moyens, comme on le verra plus en détail dans la suite.

Pour faciliter encore le passage des premiers aux seconds moyens de guidage, l'intersection entre chaque conduit des seconds moyens de guidage et la goulotte des premiers moyens de guidage dans laquelle il débouche comporte un chanfrein périphérique.

La structure du dispositif de guidage de l'invention étant ainsi posée, on rappelle que le bornier intégré au boîtier isolant de l'appareil modulaire répond précisément aux caractéristiques qui suivent. Il est constitué :
- d'un guide conducteur relié à la borne conductrice de l'appareil et pourvu d'une surface d'appui plane contre laquelle s'applique l'extrémité dénudée du conducteur en sortie des seconds moyens de guidage ;
- d'une lame ressort dont au moins une portion élastique flexible inclinée par rapport à ladite surface est rappelé vers cette dernière ; et
- d'un organe de commande manipulable de la façade de l'appareil modulaire et visant à écarter ladite lame de la surface d'appui d'une distance compatible avec le calibre des conducteurs à connecter.

La forme de l'enveloppe du ou des conduits est alors prévue pour s'insérer dans l'espace ménagé entre la surface d'appui du guide conducteur et la portion inclinée de la lame flexible. Tous ces éléments, disposés en une structure compacte en sortie des conduits, participent en fait au guidage, et le prolongent au moins dans sa phase finale jusqu'au raccordement effectif.

Pour garantir que l'individualisation de la connexion soit complète, outre le fait que le nombre de conduits des seconds moyens de guidage correspond au nombre de conducteurs à raccorder au bornier, au moins la portion flexible de la lame ressort inclinée vers le guide conducteur est également divisée en un nombre correspondant de lamelles parallèles mobiles indépendamment l'une de l'autre.

Les découpes entre les lamelles sont alors placées dans le prolongement des parois séparant les conduits.

Afin de ne pas entraver les opérations de raccordement de conducteur, les conduits des seconds moyens de guidage sont séparés par au moins une cloison dont la forme tronquée en sortie permet le déplacement d'au moins un bras de l'organe de commande dont l'extrémité repose, au niveau de la sortie de ladite cloison, sur les lamelles situées de part et d'autre de celle-ci, ledit bras étant commandé par une tête de manipulation accessible depuis la façade de l'appareil électrique modulaire.

Il n'y a alors pas d'interférence possible lors de l'insertion de l'extrémité d'un conducteur. Selon une possibilité, l'organe de commande est coulissable dans le boîtier de l'appareil modulaire parallèlement aux premiers moyens de guidage, et la forme tronquée permet le déplacement rectiligne du ou des bras.

Les moyens de rappel de cet organe en position de repos, lame ressort flexible au contact du guide conducteur, ne sont autres que ladite lame : l'organe de commande obéit par ailleurs à une conception extrêmement simple, seules deux butées fonctionnelles devant être prises en considération pour son fonctionnement, comme on le verra plus en détail dans la suite.

Une variante non coulissante, dans laquelle l'organe de commande est pivotable selon un axe perpendiculaire simultanément aux directions des premiers et seconds moyens de guidage, et situé au voisinage de la façade du boîtier de l'appareil électrique modulaire, peut également être mise en oeuvre. Dans ce cas, la forme tronquée des cloisons de séparation doit aussi permettre le mouvement du ou des bras de l'organe de commande.

Selon une caractéristique essentielle, le dispositif de guidage de l'invention est fixable à l'appareil électrique modulaire par simple clipsage qui ne peut cependant plus être déverrouillé par l'utilisateur, une fois le dispositif rapporté au boîtier.

Cette possibilité ouvre le champ à des applications pratiques extrêmement intéressantes, notamment au stade de la fabrication, mais également à celui de la commercialisation.

Ainsi, lors de la fabrication, le contrôle du produit peut être effectué avant clipsage du guide, les pointes de contrôle pouvant alors tester le produit par les bornes sans entrave.

De plus, cette possibilité permet de ne procéder au calibrage de la capacité de raccordement du produit qu'en dernier ressort, en adaptant un dispositif de guidage approprié au calibre que l'on peut utiliser avec l'appareil qui en est doté. Secondairement, ceci permet la standardisation du sous-ensemble de connexion interne, puisque la différenciation se fait au niveau du dispositif de guidage.

Celui-ci peut également comporter des moyens de repérage ou d'identification du produit, en étant par exemple revêtu de couleurs différentes, et/ou par marquage, gravure, etc..., selon sa fonction, la gamme de produits, etc...

De plus, dans ce cas, sa face destinée à venir en contact avec le boîtier de l'appareil modulaire comporte au moins une rainure longitudinale s'étendant sur au moins une partie de sa longueur depuis son extrémité comportant le débouché de la ou des goulottes, destinée à venir en correspondance avec au moins une rainure similaire pratiquée dans ledit boîtier pour constituer au moins un orifice donnant accès au guide conducteur du bornier à raccordement rapide.

Le ou les orifices ainsi constitués permettent le contrôle du produit sur site, en cours d'utilisation par la façade avant.

L'invention va à présent être décrite plus en détail, en référence aux dessins, pour lesquels :
- la figure 1 représente une vue en perspective d'un appareil électrique modulaire comportant un dispositif de guidage selon la présente invention ;
- la figure 2 est similaire à la précédente, avec le dispositif de l'invention détaché du boîtier de l'appareil électrique modulaire ;
- les figures 3 et 4 montrent en perspective éclatée les éléments principaux de l'invention ;
- la figure 5 représente ces éléments assemblés fonctionnellement ;
- la figure 6 illustre une variante du dispositif de guidage selon l'invention ;
- la figure 7 montre en perspective les éléments principaux de cette variante assemblés ; et
- la figure 8 représente une autre variante dans laquelle l'organe de commande est pivotant.

En référence à la figure 1, l'appareil électrique modulaire (A) comporte une façade (1) à plusieurs niveaux dont les extrémités longitudinales surmontent les borniers de connexions, selon une configuration extrêmement classique. Le petit côté latéral (2) d'allure perpendiculaire à l'orientation générale de la façade (1) qui est au premier plan dans la figure comporte un dispositif de guidage (G) selon l'invention, coopérant avec un bornier de raccordement rapide dont seul l'organe de commande (5) est visible, puisqu'il dépasse de la façade (1).

Dans la configuration représentée, trois conducteurs peuvent être connectés, via le dispositif de guidage (G) de l'invention, au bornier qui apparaît en figure 2. Ce dernier comporte, classiquement, un guide conducteur (3) électriquement relié à la borne électrique de l'appareil (A), une lame ressort (4), et ledit organe de commande (5).

Les conducteurs, guidés par le dispositif (G), s'insèrent entre le guide conducteur (3) et la lame ressort (4), et en sont libérés par action sur le bouton de l'organe de commande (5) qui est disponible sur la façade (1) de l'appareil électrique modulaire (A).

Le dispositif (G) de guidage de l'invention est clairement illustré par la figure 3 : il comporte des premiers moyens de guidage sous la forme de trois goulottes (6a, 6b, 6c) dont l'extrémité supérieure est libre, et dont l'extrémité inférieure est fermée par trois parois (7a, 7b, 7c) en portions de cylindre.

Les goulottes (6a, 6b, 6c) sont délimitées par des parois latérales (8a, 8b) et intermédiaires (9a, 9b), et sont dotées d'un fond (10a, 10b, 10c) qui est incliné, la profondeur des goulottes diminuant à l'approche des orifices (11 a, 11 b, 11 c) marquant l'entrée des seconds moyens de guidage.

Ces derniers prennent la forme de conduits de guidage dont la forme au moins extérieure conférée par l'enveloppe (12) est dessinée pour s'adapter à l'espace subsistant entre la lame ressort (4) et la guide conducteur (3). Les conducteurs sont dirigés vers le lieu de la connexion, c'est-à-dire la zone de contact entre la lame ressort (4) et une portion plane (13) du guide conducteur (3).

Ils sont dirigés de telle sorte que l'action de leur extrémité permette de fléchir la lame ressort (4) pour insertion entre une arête d'extrémité de cette dernière et la portion plane (13) du guide conducteur (3).

Pour assurer une cohérence avec l'individualisation des conducteurs réalisée par les seconds moyens de guidage, à savoir les conduits en aval des orifices (11 a, 11 b, 11 c), la portion inclinée de la lame ressort (4) est également découpée en lamelles (14a, 14b, 14c). La seconde partie (17) d'allure parallèle à la portion (13) est fixe par rapport au boîtier de l'appareil (A).

L'organe de commande (5) comporte deux bras de commande (15a, 15b) agissant simultanément sur les trois lamelles (14a, 14b, 14c) via des orifices (16) pratiqués dans la portion plane (13) du guide conducteur (3). -

La figure 4 montre les mêmes éléments sous un autre angle. A cet égard, il est à noter l'existence de la rainure (18) pratiquée dans le dispositif de guidage G, qui est placée en correspondance avec une rainure correspondante du boîtier de l'appareil électrique modulaire (A) lorsque le premier cité est fixé au second, pour former un orifice de contrôle (C) apparaissant en figures 1 et 2 devant le bouton de l'organe de commande (S). Cet orifice (C) sert au contrôle sur site, et permet de tester l'état de fonctionnement du produit par l'intermédiaire du guide conducteur via sa partie supérieure (19).

La figure 4 montre également une patte flexible (20) montée sur le bouton (5) de l'organe de commande, et qui permet la fixation de ce dernier lorsque le boîtier de l'appareil modulaire (A) est fermé, en fin de chaîne industrielle, par simple clipsage. Le crochet (21) en bout de ladite patte permet le maintien de l'organe (5) dans le boîtier par appui contre une première butée du boîtier de l'appareil (A). Une entretoise (22) permet de limiter la course de l'organe de commande (5) par appui sur la portion horizontale (13) du guide conducteur (3), faisant office de seconde butée, entre les orifices (16) de passage des bras (15a, 15b).

Les extrémités (23a, 23b) des parois séparant les conduits en aval des orifices (11a, 11b, 11c) sont tronquées pour permettre le passage desdits bras (15a, 15b). Le reste de l'enveloppe (12) est configuré pour s'adapter à l'espace entre les lamelles (14a, 14b, 14c) et la portion (13) du guide (3) : cela ressort particulièrement bien de la figure 5.

La configuration de la figure 6 comporte deux dispositifs de guidage de l'invention associés à deux borniers à raccordement rapide. Les références utilisées, dans la mesure où elles concernent les mêmes éléments que dans les figures précédentes, ont été conservées. Dans cette solution, il n'y a pas d'individualisation des goulottes par rapport aux orifices des seconds moyens de guidage, mais une simple rampe par dispositif, donc par bornier.

Les premiers moyens de guidage, en référence à la figure 7, sont constitués d'une simple goulotte (6) dont le fond (10) est incliné en rampe remontant vers les orifices (11a, 11b). La section de ladite goulotte n'est pas identique à celle de la version précédente, configurée légèrement curviligne. La paroi de fermeture, comportant autant de tronçons d'allure cylindrique (7a, 7b) que d'orifices (11a, 11b) reste quant à elle identique, au nombre de connexions possibles près. Cette solution ne prévoit en effet que deux possibilités de connexion, d'où une lame ressort (4) divisée en deux lamelles (14a, 14b), et un organe de commande (5) à un seul bras (15), traversant un unique orifice (16) de la portion plane (13) du guide conducteur (13).

Il est à noter que l'enveloppe (12) des conduits en aval des orifices (11a, 11b) s'adapte encore une fois parfaitement à l'espace résiduel entre les portions flexibles (14a, 14b) de la lame ressort (4) et la portion plane (13) du guide conducteur (3) guidant les extrémités des conducteurs vers le lien de la connexion.

En référence à la figure 8, et à titre d'exemple, le bouton (5) de l'organe de commande est monté pivotant autour d'un axe (23) perpendiculaire au plan de la figure, le bras (15) bénéficiant alors d'un bras de levier réduisant l'effort de déconnexion. Les autres éléments (guide conducteur (3), lame ressort (4) du bornier à raccordement rapide) restent par ailleurs tout à fait similaires à ceux qui ont été décrits en référence aux autres configurations.

Dans cette figure, axée sur cette variante pivotante, le dispositif de guidage de l'invention n'est pas représenté, et remplacé par un simple conduit (24) d'introduction des conducteurs. Il est cependant bien évident que l'adjonction d'un dispositif de guidage peut se faire exactement dans les mêmes conditions qu'auparavant.

Les configurations décrites ci-dessus ne sont d'ailleurs à considérer que comme des exemples illustratifs de l'invention, qui ne sont nullement exhaustifs de cette dernière.

## Revendications

1. Dispositif de guidage (G) de conducteurs à raccorder à un appareil électrique modulaire (A) du type fixé à un rail avec des petits côtés latéraux, permettant le guidage de l'extrémité dénudée de chaque conducteur depuis la façade (1) équipée de la manette de commande du boîtier dudit appareil (A) vers un bornier de raccordement accessible depuis un des petits côtés latéraux (2) dudit boîtier d'allure perpendiculaire à ladite façade, ledit bornier étant à raccordement rapide par enfichage direct d'au moins un conducteur, **caractérisé en ce qu'**il comporte des premiers moyens de guidage (6, 6a, 6b, 6c) guidant à l'extérieur du boîtier selon une première direction l'extrémité de chaque conducteur depuis la façade jusqu'à des seconds moyens de guidage orientés selon une seconde direction vers l'intérieur dudit boîtier pour l'insertion de ladite extrémité dans le bornier de raccordement rapide.

2. Dispositif de guidage (G) de conducteurs à raccorder à un appareil électrique modulaire (A) selon la revendication précédente, **caractérisé en ce que** les premiers moyens de guidage consistent en au moins une goulotte (6, 6a, 6b, 6c) par bornier, orientée parallèlement à l'axe longitudinal du petit côté latéral (2), débouchant à l'une de ses extrémités dans la façade (1) de l'appareil modulaire (A), et dont l'autre extrémité est fermée, bordant partiellement des orifices (11 a, 11 b, 11c) marquant l'entrée des seconds moyens de guidage.

3. Dispositif de guidage (G) de conducteurs à raccorder à un appareil électrique modulaire (A) selon la revendication précédente, **caractérisé en ce que** le nombre des goulottes de guidage (6, 6a, 6b, 6c) correspond au nombre des orifices (11 a, 11 b, 11 c) marquant l'entrée des seconds moyens de guidage.

4. Dispositif de guidage (G) de conducteurs à raccorder à un appareil électrique modulaire (A) selon la revendication 2, **caractérisé en ce que** chaque bornier est associé à des premiers moyens de guidage (6, 6a, 6b, 6c) constitués d'une unique goulotte.

5. Dispositif de guidage (G) de conducteurs à raccorder à un appareil électrique modulaire (A) selon l'une quelconque des revendications 2 à 4, **caractérisé en ce que** la cloison fermant l'extrémité de la goulotte (6, 6a, 6b, 6c) constituant les premiers moyens de guidage comprend au moins une portion de cylindre (7a, 7b, 7c) d'axe confondu à l'axe d'au moins un orifice (11a, 11 b, 11c) marquant l'entrée des seconds moyens de guidage vers lequel ladite goulotte (6, 6a, 6b, 6c) mène.

6. Dispositif de guidage (G) de conducteurs à raccorder à un appareil électrique modulaire (A) selon l'une quelconque des revendications 2 à 5, **caractérisé en ce que** la profondeur des goulottes (6, 6a, 6b, 6c) est maximale au niveau du débouché sur la façade (1) de l'appareil modulaire (A), et se réduit progressivement en direction des orifices (11 a, 11 b, 11 c) marquant l'entrée des seconds moyens de guidage.

7. Dispositif de guidage (G) de conducteurs à raccorder à un appareil électrique modulaire (A) selon l'une quelconque des revendications précédentes, **caractérisé en ce que** les seconds moyens de guidage consistent pour chaque conducteur en un conduit de type entonnoir dont l'orifice d'entrée (11 a, 11 b, 11 c) débouche dans le fond des premiers moyens de guidage (6, 6a, 6b, 6c), la section desdits moyens se réduisant progressivement pour aboutir à une ouverture de sortie débouchant au voisinage du lieu de la connexion dans le bornier à raccordement rapide.

8. Dispositif de guidage (G) de conducteurs à raccorder à un appareil électrique modulaire (A) selon la revendication précédente, **caractérisé en ce que** l'intersection entre chaque conduit des seconds moyens de guidage et la goulotte (6, 6a, 6b, 6c) des premiers moyens de guidage dans laquelle il débouche comporte un chanfrein périphérique.

9. Dispositif de guidage (G) de conducteurs à raccorder à un appareil électrique modulaire (A) selon l'une des revendications 7 et 8, **caractérisé en ce que**, le bornier à raccordement rapide étant constitué :
- d'un guide conducteur (3) relié à la borne conductrice de l'appareil (A) et pourvu d'une surface d'appui plane (13) contre laquelle s'applique l'extrémité dénudée du conducteur en sortie des seconds moyens de guidage ;
- d'une lame ressort (4) dont au moins une portion élastique flexible inclinée par rapport à ladite surface est rappelé vers cette dernière ; et
- d'un organe de commande (5) manipulable de la façade (1) de l'appareil modulaire (A) et visant à écarter ladite lame (4) de la surface d'appui (13) d'une distance compatible avec le calibre des conducteurs à raccorder ;
la forme de l'enveloppe (12) du ou des conduits est prévue pour s'insérer dans l'espace ménagé entre la surface d'appui (13) du guide conducteur (3) et la portion inclinée de la lame flexible (4), de telle sorte que ladite surface d'appui plane (13) et la portion élastique de la lame ressort (4), disposés en une structure compacte en sortie du ou des conduits, prolongent le guidage assuré par lesdits conduits.

10. Dispositif de guidage (G) de conducteurs à raccorder à un appareil électrique modulaire (A) selon la revendication précédente, **caractérisé en ce que** le nombre de conduits des seconds moyens de guidage correspond au nombre de conducteurs à raccorder au bornier, dont au moins la portion flexible de la lame ressort (4) inclinée vers le guide conducteur (3) est divisée en un nombre correspondant de lamelles (14a, 14b, 14c) parallèles mobiles indépendamment l'une de l'autre.

11. Dispositif de guidage (G) de conducteurs à raccorder à un appareil électrique modulaire (A) selon la revendication précédente, **caractérisé en ce que** les conduits des seconds moyens de guidage sont séparés par au moins une cloison dont la forme tronquée en sortie permet le déplacement d'au moins un bras (15, 15a, 15b) de l'organe de commande (5) dont l'extrémité repose, au niveau de la sortie de ladite cloison, sur les lamelles (14a, 14b, 14c) situées de part et d'autre de celle-ci, ledit bras (15, 15a, 15b) étant commandé par une tête de manipulation accessible depuis la façade (1) de l'appareil électrique modulaire (A).

12. Dispositif de guidage (G) de conducteurs à raccorder à un appareil électrique modulaire (A) selon la revendication précédente, **caractérisé en ce que** ladite forme tronquée permet le déplacement rectiligne des bras (15, 15a, 15b).

13. Dispositif de guidage (G) de conducteurs à raccorder à un appareil électrique modulaire (A) selon la revendication 11, **caractérisé en ce que** ladite forme tronquée permet le déplacement d'un bras (15) relié à une tête de manipulation pivotant autour d'un axe (23) perpendiculaire simultanément aux directions des premiers et seconds moyens de guidage, et situé au voisinage de la façade (1) du boîtier de l'appareil électrique modulaire (A).

14. Dispositif de guidage (G) de conducteurs à raccorder à un appareil électrique modulaire (A) selon l'une quelconque des revendications précédentes, **caractérisé en ce qu'**il est fixé à l'appareil électrique modulaire (A) par clipsage.

15. Dispositif de guidage (G) de conducteurs à raccorder à un appareil électrique modulaire (A) selon l'une quelconque des revendications précédentes, **caractérisé en ce qu'**il comporte des moyens de repérage ou d'identification dudit appareil électrique modulaire, notamment par coloration, et/ou marquage, et/ou gravage.

16. Dispositif de guidage (G) de conducteurs à raccorder à un appareil électrique modulaire (A) selon l'une des revendications 14 et 15, **caractérisé en ce que** sa face destinée à venir en contact avec le boîtier de l'appareil modulaire (A) comporte au moins une rainure longitudinale (18) s'étendant sur au moins une partie de sa longueur depuis son extrémité comportant le débouché de la ou des goulottes (6, 6a, 6b, 6c), destinée à venir en correspondance avec au moins une rainure similaire pratiquée dans ledit boîtier pour constituer au moins un orifice (C) donnant accès au guide conducteur du bornier à raccordement rapide.

## Claims

1. Guide device (G) for conductors to be connected to a modular electrical apparatus (A) of the type fixed to a rail with small lateral sides, enabling the stripped end of each conductor to be guided from the front face (1) incorporating the control lever of the housing of said apparatus (A) towards a connection terminal from one of the small lateral sides (2) of said housing oriented perpendicular to said front face, said terminal being of the rapid connection type for directly plugging in at least one conductor, **characterised in that** it has first guide means (6, 6a, 6b, 6c) providing a guiding action for the end of each conductor in a first direction on the exterior of the housing, from the front face as far as second guide means oriented in a second direction, towards the interior of said housing in order to insert said end in the rapid connection terminal strip.

2. Guide device (G) for conductors to be connected to a modular electrical apparatus (A) as claimed in the preceding claim, **characterised in that** the first guide means comprise at least one duct (6, 6a, 6b, 6c) per terminal, oriented parallel with the longitudinal axis of the small lateral side (2), opening at one of its ends into the front face (1) of the modular apparatus (A), and the other end of which is closed, partially bordering orifices (11a, 11b, 11c) marking the inlet of second guide means.

3. Guide device (G) for conductors to be connected to a modular electrical apparatus (A) as claimed in the preceding claim, **characterised in that** the number of guide ducts (6, 6a, 6b, 6c) corresponds to the number of orifices (11a, 11b, 11c) marking the inlet of the second guide means of the guide.

4. Guide device (G) for conductors to be connected to a modular apparatus (A) as claimed in claim 2, **characterised in that** each terminal co-operates with first guide means (6, 6a, 6b, 6c) comprising a single duct.

5. Guide device (G) for conductors to be connected to a modular electrical apparatus (A) as claimed in any one of claims 2 to 4, **characterised in that** the partition closing the end of the duct (6, 6a, 6b, 6c) constituting the first guide means has at least one cylinder portion (7a, 7b, 7c) coaxial with the axis of at least one orifice (11a, 11b, 11c) marking the inlet of the second guide means towards which said duct (6, 6a, 6b, 6c) leads.

6. Guide device (G) for conductors to be connected to a modular electrical apparatus (A) as claimed in any one of claims 2 to 5, **characterised in that** the depth of the ducts (6, 6a, 6b, 6c) is at its maximum at the level where it opens into the front face (1) of the modular apparatus (A), and progressively reduces in the direction towards the orifices (11a, 11b, 11c) marking the inlet of the second guide means.

7. Guide device (G) for conductors to be connected to a modular electrical apparatus (A) as claimed in any one of the preceding claims, **characterised in that** the second guide means comprise a funnel-shaped conduit for each conductor, the inlet orifice (11a, 11b, 11c) of which opens into the base of said first guide means (6, 6a, 6b, 6c), and the cross-section of said means progressively reduces, terminating in an outlet orifice opening in the vicinity of the connection point in the rapid connection terminal.

8. Guide device (G) for conductors to be connected to a modular electrical apparatus (A) as claimed in the preceding claim, **characterised in that** the intersection between each conduit of the second guide means and the duct (6, 6a, 6b, 6c) of the first guide means into which it opens has a peripheral chamfer.

9. Guide device (G) for conductors to be connected to a modular electrical apparatus (A) as claimed in one of claims 7 and 8, **characterised in that** the rapid connection terminal comprises:
- a conductor guide (3) connected to the conductive terminal of the apparatus (A) and having a flat support surface (13) against which the stripped end of the conductor leaving the second guide means is applied;
- a leaf spring (4), of which at least an elastically flexible portion inclined relative to said surface is biased towards the latter; and
- a control element (5) which can be manipulated from the front face (1) of the modular apparatus (A) and is designed to space said leaf (4) from the support surface (13) by a distance compatible with the size of the conductors to be connected;
and the shape of the envelope (12) of the conduit or conduits is designed so as to fit in the space formed between the support surface (13) of the conductor guide (3) and the inclined portion of the flexible leaf (4) so that said flat support surface (13) and the elastic portion of the leaf spring (4), disposed in a compact structure at the outlet of the conduit or conduits, extends the guiding action afforded by said conduits.

10. Guide device (G) for conductors to be connected to a modular electrical apparatus (A) as claimed in the preceding claim, **characterised in that** the number of conduits of the second guide means corresponds to the number of conductors to be connected to the terminal, of which at least the flexible portion of the leaf spring (4) inclined towards the conductor guide (3) is divided into a corresponding number of parallel leaf parts (14a, 14b, 14c) which are able to move independently of one another.

11. Guide device (G) for conductors to be connected to a modular electrical apparatus (A) as claimed in the preceding claim, **characterised in that** the conduits of the second guide means are separated by at least one partition, the truncated shape of which at the outlet enables the displacement of at least one arm (15, 15a, 15b) of the control element (5), the end of which, on a level with the outlet of said partition, rests on the leaf parts (14a, 14b, 14c) disposed on either side of it, said arm (15, 15a, 15b) being controlled by a manipulating head accessible from the front face (1) of the modular electrical apparatus (A).

12. Guide device (G) for conductors to be connected to a modular electrical apparatus (A) as claimed in the preceding claim, **characterised in that** said truncated shape enables the arms (15, 15a, 15b) to be moved in a straight line.

13. Guide device (G) for conductors to be connected to a modular electrical apparatus (A) as claimed in claim 11, **characterised in that** said truncated shape enables the displacement of an arm (15) connected to a manipulating head, pivoting about a perpendicular axis (23) and disposed in the vicinity of the front face (1) of the housing of the modular electrical apparatus (A), simultaneously in the directions of the first and second guide means.

14. Guide device (G) for conductors to be connected to a modular electrical apparatus (A) as claimed in any one of the preceding claims, **characterised in that** it is secured to the modular electrical apparatus (A) by a clip-fit arrangement.

15. Guide device (G) for conductors to be connected to a modular electrical apparatus (A) as claimed in any one of the preceding claims, **characterised in that** it has means for locating or identifying said modular electrical apparatus, in particular based on colour, and/or marking and/or engraving.

16. Guide device (G) for conductors to be connected to a modular electrical apparatus (A) as claimed in one of claims 14 and 15, **characterised in that** its face designed to move into contact with the housing of the modular apparatus (A) has at least one longitudinal groove (18) extending across at least a part of its length, from its end incorporating the opening of the duct or ducts (6, 6a, 6b, 6c), designed to match at least one similar groove recessed into said housing to provide at least one orifice (C) affording access to the conductor guide of the rapid connection terminal.

## Patentansprüche

1. Führungsvorrichtung (G) für Leiter zum Anschluss an ein elektrisches modulares Gerät (A), der Art, die an einer Schiene mit kleinen Seitenkanten befestigt ist, welche das Führen des abisolierten Endes jedes Leiters von der Vorderseite (1), die mit dem Bedienungshebel des Gehäuses des Geräts (A) versehen ist, zu einem Anschluss-Klemmenbrett, das von einer der kleinen Seitenkanten (2) des Gehäuses senkrecht zu der Vorderseite zugänglich ist, ermöglicht, wobei das Klemmenbrett für einen schnellen Anschluss durch direktes Stecken wenigstens eines Leiters ist, **dadurch gekennzeichnet, dass** es erste Führungsmittel (6, 6a, 6b, 6c) aufweist, die das Ende jedes Leiters entlang einer ersten Richtung von der Vorderseite aus dem Gehäuse herausführen bis zu zweiten Führungsmitteln, die entlang einer zweiten Richtung zum Innern des Gehäuses ausgerichtet sind, um das Ende in das Schnellanschluss-Klemmenbrett einzusetzen.

2. Führungsvorrichtung (G) für Leiter zum Anschluss an ein elektrisches modulares Gerät (A) gemäß dem vorausgegangenen Anspruch, **dadurch gekennzeichnet, dass** die ersten Führungsmittel aus wenigstens einer Rinne (6, 6a, 6b, 6c) für Klemmenbretter bestehen, die parallel zur Längsachse der kleinen Seitenkante (2) ausgerichtet sind, wobei eins ihrer Enden in der Vorderseite (1) des modularen Geräts (A) endet, und deren anderes Ende geschlossen ist, wobei es teilweise Öffnungen (11a, 11b, 11c) abgrenzt, die den Zugang zu den zweiten Führungsmitteln darstellen.

3. Führungsvorrichtung (G) für Leiter zum Anschluss an ein elektrisches modulares Gerät (A) gemäß dem vorausgegangenen Anspruch, **dadurch gekennzeichnet, dass** die Anzahl der Führungsrinnen (6, 6a, 6b, 6c) der Anzahl Öffnungen (11a, 11 b, 11c), die den Zugang zu den zweiten Führungsmitteln darstellen, entspricht.

4. Führungsvorrichtung (G) für Leiter zum Anschluss an ein elektrisches modulares Gerät (A) gemäß Anspruch 2, **dadurch gekennzeichnet, dass** jedes Klemmenbrett ersten Führungsmitteln (6, 6a, 6b, 6c) zugeordnet ist, die aus einer einzigen Rinne bestehen.

5. Führungsvorrichtung (G) für Leiter zum Anschluss an ein elektrisches modulares Gerät (A) gemäß einem der Ansprüche 2 bis 4, **dadurch gekennzeichnet, dass** die Trennwand, welche das Ende der Rinne (6, 6a, 6b, 6c), die die ersten Führungsmittel bildet, schließt, wenigstens einen zylinderförmigen Abschnitt (7a, 7b, 7c) aufweist, dessen Achse in die Achse wenigstens einer Öffnung (11 a, 11 b, 11 c) übergeht, die den Zugang zu den zweiten Führungsmitteln darstellt und zu der die Rinne (6, 6a, 6b, 6c) führt.

6. Führungsvorrichtung (G) für Leiter zum Anschluss an ein elektrisches modulares Gerät (A) gemäß einem der Ansprüche 2 bis 5, **dadurch gekennzeichnet, dass** die Tiefe der Rinnen (6, 6a, 6b, 6c) auf Höhe der Mündung an der Vorderseite (1) des modularen Geräts (A) maximal ist und sich kontinuierlich in Richtung der Öffnungen (11a, 11b, 11c), die den Zugang zu den zweiten Führungsmitteln darstellen, verringert.

7. Führungsvorrichtung (G) für Leiter zum Anschluss an ein elektrisches modulares Gerät (A) gemäß einem der vorausgegangenen Ansprüche, **dadurch gekennzeichnet, dass** die zweiten Führungsmittel für jeden Leiter aus einem Kanal der Art Steg bestehen, dessen Eingangsöffnung (11a, 11b, 11c) in den Boden der ersten Führungsmittel (6, 6a, 6b, 6c) mündet, wobei sich der Querschnitt der Mittel kontinuierlich verringert, um zu einer Ausgangsöffnung zu führen, die in der Nähe des Verbindungsortes in dem Schnellanschluss-Klemmenbrett mündet.

8. Führungsvorrichtung (G) für Leiter zum Anschluss an ein elektrisches modulares Gerät (A) gemäß dem vorausgegangenen Anspruch, **dadurch gekennzeichnet, dass** die Kreuzung zwischen jedem Kanal der zweiten Führungsmittel und der Rinne (6, 6a, 6b, 6c) der ersten Führungsmittel, in die sie münden, eine periphäre Abschrägung aufweisen.

9. Führungsvorrichtung (G) für Leiter zum Anschluss an ein elektrisches modulares Gerät (A) gemäß einem der Ansprüche 7 und 8, **dadurch gekennzeichnet, dass** das Schnellanschluss-Klemmenbrett gebildet ist aus:
- einer Leiterführung (3), die mit der leitenden Anschlussklemme des Geräts (A) verbunden ist und mit einer ebenen Auflagefläche (13) versehen ist, gegen die das abisolierte Ende des Ausgangsleiters der zweiten Führungsmittel aufliegt;
- einem Federblatt (4), von dem wenigstens ein elastischer, biegsamer Abschnitt, der bezogen auf die Fläche geneigt ist, gegen die Fläche zurückgezogen wird; und
- einem Steuerorgan (5), das von der Vorderseite (1) des modularen Geräts (A) bedienbar ist und dazu dient, das Blatt (4) von der Auflagefläche (13) um eine Distanz zu entfernen, die mit den Abmessungen des anzuschließenden Leiters kompatibel ist;
wobei die Form des Mantels (12) des oder der Kanäle vorgesehen ist, in den Raum zwischen der Auflagefläche (13) der Leiterführung (3) und dem geneigten Abschnitt des biegsamen Blattes (4) eingesetzt zu werden, so dass die ebene Auflagefläche (13) und der biegsame Abschnitt des Federblattes (4), die in einer kompakten Struktur am Ausgang des oder der Kanäle angeordnet sind, die von den Kanälen sichergestellte Führung verlängern.

10. Führungsvorrichtung (G) für Leiter zum Anschluss an ein elektrisches modulares Gerät (A) gemäß dem vorausgegangenen Anspruch, **dadurch gekennzeichnet, dass** die Anzahl der Kanäle der zweiten Führungsmittel der Anzahl der mit dem Klemmenbrett zu verbindenden Leiter entspricht, von dem wenigstens der flexible Abschnitt des zu der Leiterführung (3) geneigten Federblattes (4) in eine entsprechende Anzahl paralleler Blätter (14a, 14b, 14c) geteilt ist, die voneinander unabhängig bewegbar sind.

11. Führungsvorrichtung (G) für Leiter zum Anschluss an ein elektrisches modulares Gerät (A) gemäß dem vorausgegangenen Anspruch, **dadurch gekennzeichnet, dass** die Kanäle der zweiten Führungsmittel durch wenigstens eine Trennwand geteilt sind, deren am Ausgang abgestumpfte Form das Versetzen wenigstens eines Hebels (15, 15a, 15b) des Steuerorgans (5) ermöglicht, dessen Ende auf Höhe des Ausgangs der Trennwand auf den Blättern (14a, 14b, 14c) ruht, die auf deren beiden Seiten angeordnet sind, wobei der Hebel (15, 15a, 15b) durch ein oberes Bedienende gesteuert wird, das von der Vorderseite (1) des elektrischen modularen Geräts (A) zugänglich ist.

12. Führungsvorrichtung (G) für Leiter zum Anschluss an ein modulares elektrisches Gerät (A) gemäß dem vorausgegangenen Anspruch, **dadurch gekennzeichnet, dass** die abgestumpfte Form das geradlinige Versetzen der Hebel (15, 15a, 15b) ermöglicht.

13. Führungsvorrichtung (G) für Leiter zum Anschluss an ein elektrisches modulares Gerät (A) gemäß Anspruch 11, **dadurch gekennzeichnet, dass** die abgestumpfte Form das Versetzen eines Hebels (15) ermöglicht, der mit einem oberen Bedienende verbunden ist, schwenkbar um eine sowohl zu den ersten als auch zweiten Führungsmitteln vertikale Achse (23), die neben der Vorderseite (1) des Gehäuses des modularen elektrischen Geräts (A) angeordnet ist.

14. Führungsvorrichtung (G) für Leiter zum Anschluss an ein elektrisches modulares Gerät (A) gemäß einem der vorausgegangenen Ansprüche, **dadurch gekennzeichnet, dass** sie durch Klipsen an dem modularen elektrischen Gerät (A) befestigt ist.

15. Führungsvorrichtung (G) für Leiter zum Anschluss an ein elektrisches modulares Gerät (A) gemäß einem der vorausgegangenen Ansprüche, **dadurch gekennzeichnet, dass** sie Mittel zur Kennzeichnung oder Identifizierung des modularen elektrischen Geräts aufweist, insbesondere durch Farbgebung, Bezeichnung oder Aufprägen.

16. Führungsvorrichtung (G) für Leiter zum Anschluss an ein elektrisches modulares Gerät (A) gemäß einem der Ansprüche 14 und 15, **dadurch gekennzeichnet, dass** die Fläche, die dazu bestimmt ist, mit dem Gehäuse des modularen Geräts (A) in Kontakt zu kommen, wenigstens eine Längsrille (18) aufweist, die sich wenigstens auf einem Teil ihrer Länge zu ihrem Ende erstreckt, das die Mündung des oder der Rinnen (6, 6a, 6b, 6c) aufweist, und dazu bestimmt ist, in Verbindung mit wenigsten einer gleichen Rille zu kommen, die in dem Gehäuse ausgebildet ist, um wenigstens eine Öffnung (C) zu bilden, die Zugang zu der Leiterführung des Schnellanschluss-Klemmenbretts gibt.
